# FASCICULE DE BREVET EUROPEEN

(11) **EP 2 598 693 B1**
(45) Date de publication et mention de la délivrance du brevet: **30.09.2020**
(21) Numéro de dépôt: 11749537.4
(22) Date de dépôt: 26.07.2011
(51) Int. Cl.: D21H 21/40, D21H 21/42, G07D 7/12, D21H 21/48, B42D 25/29, G07D 7/1205

(54) **STRUCTURE DE SÉCURITÉ INCORPORANT DES COMPOSITIONS PHOSPHORESCENTE ET FLUORESCENTE**
SICHERHEITSSTRUKTUR MIT PHOSPHORESZIERENDEN UND FLUORESZIERENDEN ZUSAMMENSETZUNGEN
SECURITY STRUCTURE INCLUDING PHOSPHORESCENT AND FLUORESCENT COMPOSITIONS

(30) Priorité: 29.07.2010 FR 1056284
(43) Date de publication de la demande: 05.06.2013
(73) Titulaire: Oberthur Fiduciaire SAS, 75008 Paris (FR)
(72) Inventeur: ROSSET, Henri, F-38730 Le Pin (FR)
(74) Mandataire: Nony
(86) Numéro de dépôt international: PCT/IB2011/053323
(87) Numéro de publication internationale: WO 2012/014151

(56) Documents cités:
- EP-A1- 0 303 725
- EP-A2- 2 028 017
- FR-A1- 2 901 286
- GB-A- 2 258 426
- US-A1- 2002 160 188
- US-A1- 2006 014 045
- US-A1- 2009 008 458

## Description

La présente invention concerne les structures de sécurité destinées à lutter contre la contrefaçon de documents d'identité ou de valeur.

L'invention concerne plus particulièrement les structures de sécurité comportant des substances luminescentes. Par « substance luminescente », il faut comprendre une substance fluorescente ou phosphorescente.

Diverses structures de sécurité incorporant des substances luminescentes sont connues.

Ainsi, la demande FR 2 877 609 divulgue un fil de sécurité comportant des première et deuxième zones fluorescentes émettant des lumières de couleurs différentes.

La demande FR 2 866 036 divulgue un élément de sécurité plat pouvant incorporer une substance fluorescente ou phosphorescente.

La demande EP 2 028 017 divulgue une structure de sécurité comportant deux couches opaques ajourées, une première couche fluorescente étant située entre les première et deuxième couches opaques ajourées et une deuxième couche fluorescente étant située de façon à être séparée de la première couche fluorescente par l'une des couches opaques ajourées.

La demande US 2002/0160188 décrit une fibre de sécurité comportant des composants luminescents juxtaposés, capables d'émettre l'un à côté de l'autre une fluorescence bleue et une fluorescence rouge.

La demande US 2006/0014045 décrit la possibilité d'appliquer un mélange d'une substance fluorescente et d'une substance phosphorescente sur une couche polymère d'un film de sécurité.

La demande EP 0 303 725 divulgue un fil de sécurité ayant une superposition, au moins partielle, des substances phosphorescentes et/ou fluorescentes.

Il existe un besoin pour perfectionner encore les structures de sécurité incorporant des substances luminescentes, notamment afin de créer de nouveaux effets dans le but de les rendre plus attractives pour l'observateur, tout en étant difficiles à contrefaire et offrant une sécurité observable à l'œil nu ou sous faible grossissement et sous un éclairage approprié.

L'invention a ainsi pour objet, selon l'un de ses aspects, une structure de sécurité, comme défini dans la revendication 1 ou 2, comportant :
- au moins une première composition fluorescente,
- au moins une deuxième composition phosphorescente, les première et deuxième compositions étant excitables simultanément par un illuminant prédéfini depuis une même première face de la structure.

L'illuminant prédéfini est un illuminant UV ou IR, de préférence UV à 365 nm.

Grâce à l'invention, lorsque les première et deuxième compositions sont excitées par ledit illuminant, les lumières émises par fluorescence et phosphorescence peuvent se combiner ou se juxtaposer selon les configurations de la structure de sécurité, et produire un effet optique qui est différent de celui observable après extinction de l'illuminant, où seule la lumière émise par phosphorescence est susceptible d'être perçue par l'observateur.

La structure peut être agencée de telle sorte que l'excitation des compositions et l'observation de la luminescence ne puisse se faire que d'une seule face de la structure.

En variante, la structure peut être agencée de telle sorte que l'excitation et l'observation puisse se faire de chacune des faces de la structure.

Les première et deuxième compositions peuvent être disposées sur la structure de façon à être au moins partiellement décalées lorsque la structure est observée depuis l'une ou l'autre des faces de la structure, et ceci que l'illuminant soit placé du côté de l'une ou l'autre des faces, c'est-à-dire lors d'une observation en lumière réfléchie ou transmise. Les première et deuxième compositions peuvent se superposer au moins partiellement, lorsque la structure est observée depuis l'une ou l'autre des faces de la structure, et ceci que l'illuminant soit placé du côté de l'une ou l'autre des faces, c'est-à-dire lors d'une observation en lumière réfléchie ou transmise.

Dans un exemple de réalisation, l'une des première et deuxième compositions forme un aplat qui est superposé à l'autre des première et deuxième compositions, laquelle forme au moins un motif.

L'aplat peut couvrir tout ou partie de la structure. L'aplat est par exemple défini par la composition fluorescente tandis que la deuxième composition, phosphorescente, définit le motif. Dans une variante, l'aplat est défini par la composition phosphorescente tandis que la composition fluorescente définit le motif.

Dans un exemple de réalisation, l'une des première et deuxième compositions forme au moins un motif qui, à l'extinction de l'éclairage par l'illuminant prédéfini, apparait ou disparait, ou qui change d'apparence en passant d'un motif positif à négatif ou d'une couleur à une autre.

Ainsi, le contraste du motif par rapport à son environnement immédiat peut être modifié entre l'état où les première et deuxième compositions sont éclairées par l'illuminant prédéfini et celui où elles ne le sont plus, la modification du contraste résultant par exemple d'un changement de couleur du motif et/ou de son environnement immédiat, ou d'intensité lumineuse du motif et de son environnement immédiat.

Les première et deuxième compositions peuvent être déposées par impression ou par dépôt d'un vernis, l'une recouvrant par exemple entièrement l'autre ou l'une étant disposée à côté de l'autre sans la recouvrir. L'une peut encore être disposée avec superposition partielle seulement sur l'autre.

Les première et deuxième compositions peuvent émettre par luminescence une même couleur, avec sensiblement la même intensité ou avec des intensités différentes.

Lorsque les première et deuxième compositions émettent la même couleur avec sensiblement la même intensité, il peut être avantageux de former avec l'une des compositions un aplat et de déposer l'autre composition sous la forme d'au moins un motif. Dans le cas d'une superposition au moins partielle des première et deuxième compositions avec le motif qui est défini par la composition phosphorescente et l'aplat par la composition fluorescente, lorsque l'on illumine la structure sous l'illuminant prédéfini, le motif ne peut être observé dans les zones de superposition des compositions car la lumière émise par l'aplat masque le motif, tandis que lorsque l'illumination cesse, la lumière émise par la composition phosphorescente permet d'observer le motif, soit en écriture positive si la composition phosphorescente est déposée sous la forme d'une impression en écriture positive, soit en écriture négative si la composition phosphorescente est déposée sous la forme d'une impression en écriture négative.

Par « sensiblement de la même intensité », il faut comprendre que l'écart de luminosité n'est pas décelable à l'œil nu.

Dans une variante, les compositions phosphorescente et fluorescente émettent par luminescence la même couleur mais à des intensités différentes. Dans ce cas, sous l'illuminant prédéfini, on peut faire apparaître un motif en positif et ce motif passe en négatif après extinction de l'illuminant, c'est le cas par exemple si la composition fluorescente est forme un motif et est d'une intensité plus importante que la composition phosphorescente qui entoure le motif, ou inversement le motif apparaît en négatif sous l'illuminant puis en positif après extinction de l'illuminant.

De préférence, la composition phosphorescente est située sur la composition fluorescente.

On comprend que le changement d'apparence d'un motif de positif à négatif, ou inversement, signifie que le motif est toujours discernable mais que sa couleur ou son intensité intérieure est modifiée par rapport au fond, c'est-à-dire par rapport à la couleur ou l'intensité qui entoure le motif.

Les compositions phosphorescente et luminescente peuvent encore émettre par luminescence des couleurs différentes. Dans ce cas, il peut être avantageux que les compositions se superposent au moins partiellement. Sous éclairage avec l'illuminant prédéfini, on peut alors observer dans une zone de superposition des première et deuxième compositions, une lumière visible d'une troisième couleur, qui résulte de la synthèse additive des lumières émises par luminescence respectivement par la composition phosphorescente et par la composition fluorescente. Il peut également être avantageux que sur certaines zones au moins, les compositions ne se superposent pas, de façon à permettre d'observer leurs couleurs propres.

Les première et deuxième compositions peuvent être appliquées au repère sur la structure de sécurité, notamment lorsqu'elles sont juxtaposées. La première composition peut former au moins un motif en positif et la deuxième composition au moins un motif en négatif, de préférence complémentaire du motif en positif, disposé au repère. La disposition au repère des compositions peut se faire sur une même face d'un support de la structure ou de part et d'autre de ce support, lequel est alors au moins partiellement transparent.

Comme mentionné ci-dessus, les première et deuxième compositions peuvent être juxtaposées et ne se superposent pas, notamment dans le cas d'une impression au repère.

La structure de sécurité peut comporter une couche opaque ajourée et les première et deuxième compositions peuvent se situer respectivement de part et d'autre que cette couche. La couche opaque ajourée peut être définie par exemple par au moins une couche de métal localement démétallisée ou par une métallisation sélective ou par une impression opacifiante qui n'est pas forcément métallique, par exemple comportant un pigment noir ou du TiO₂.

La présence de la couche opaque ajourée peut permettre, dans le ou les ajoures, à la lumière émise par la deuxième composition de s'ajouter au moins partiellement à la lumière émise par la première, donc d'observer sous l'illuminant prédéfini une lumière résultante fonction des couleurs de luminescence en présence. Par ailleurs, les ajoures de la couche opaque ajourée peuvent également former des motifs, ce qui renforce encore la sécurité de la structure.

Dans un exemple de réalisation, la structure de sécurité comporte une couche opaque ajourée, avec d'un côté de celle-ci les première et deuxième compositions respectivement fluorescente et phosphorescente, et de l'autre côté de cette couche opaque ajourée au moins une autre composition luminescente, phosphorescente ou fluorescente, de préférence des troisième et quatrième compositions respectivement fluorescente et phosphorescente.

De nombreux agencements des première, deuxième, troisième et quatrième compositions sont possibles, afin notamment de jouer sur la nature des compositions qui se superposent à travers les ajoures de la couche opaque ajourée.

En particulier, dans un exemple de réalisation, les première et troisième compositions sont décalées lorsque la structure est observée depuis la première face. La deuxième composition est également décalée par rapport à la quatrième. Les première et troisième compositions peuvent se superposer au moins partiellement avec un ajoure. Il peut en être de même des deuxième et quatrième compositions. Les première et quatrième compositions peuvent se superposer au niveau d'un ajoure. Il peut en être de même des deuxième et troisième compositions. Les première et deuxième compositions peuvent se juxtaposer, sans se superposer ; il en est par exemple de même des troisième et quatrième compositions.

Les première et troisième compositions peuvent être identiques ou différentes, de même que les deuxième et quatrième compositions. Lorsque les première et troisième compositions sont différentes, ainsi que les deuxième et quatrième compositions, la première composition peut émettre par luminescence, dans un exemple, la couleur de la quatrième et la deuxième composition celle de la troisième.

Dans un exemple de réalisation, la structure comporte deux couches opaques ajourées, ces couches opaques pouvant être ajourées différemment. La première composition peut être située entre les deux couches opaques ajourées et l'une des couches opaques ajourées peut se situer entre les deux compositions. Par ailleurs, les ajoures de la couche opaque ajourée peuvent également former des motifs, ce qui renforce encore la sécurité de la structure.

Alternativement ou en combinaison avec une couche opaque ajourée, la structure de sécurité peut comporter au moins un élément faisant barrière aux rayonnements ultraviolets (UV), notamment une couche faisant barrière aux rayonnements UV. Une telle couche barrière peut par exemple être appliquée par impression et/ou par enduction. La couche barrière peut être appliquée partiellement ou totalement sur le support et/ou sur la composition fluorescente et/ou sur la composition phosphorescente.

Par « barrière », on entend que l'élément ou la couche empêche le passage des rayonnements UV pour au moins une certaine plage de valeurs de longueurs d'onde. La fonction « barrière » peut permettre d'éviter les effets de combinaison soustractive de fluorescence et de phosphorescence.

La couche barrière peut par exemple être appliquée par un procédé d'impression classique, par exemple flexographie, sérigraphie, jet d'encre ou impression numérique, par couchage à rideau, par application au rouleau, par pulvérisation ou peinture, entre autres.

L'élément et/ou la couche barrière peuvent être appliqués sous la forme d'un motif, par exemple un symbole, un caractère alphanumérique, un logo, entre autres. Le motif peut être reproduit de façon identique sur le document de sécurité comportant la structure de sécurité.

Le support de la structure de sécurité peut incorporer au moins un élément barrière aux rayonnements UV et/ou au moins une couche barrière aux rayonnements UV peut être appliquée sur l'une au moins des faces du support et/ou sur l'une au moins des compositions fluorescente et phosphorescente. En particulier, une première couche barrière aux rayonnements UV peut être appliquée sur la composition fluorescente et une deuxième couche barrière aux rayonnements UV peut être appliquée sur la composition phosphorescente, les première et deuxième couches comportant notamment des éléments barrière aux rayonnements UV qui ne se superposent pas.

La couche et/ou l'élément barrière aux rayonnements UV peut permettre d'empêcher le passage des rayonnements UV dont la longueur d'onde est inférieure ou égale à 400 nm.

La couche et/ou l'élément barrière peut comporter un liant choisi en fonction du support, par exemple de la nitrocellulose, du PVC, de l'acrylate, entre autres. La couche et/ou l'élément barrière peut comporter un additif absorbant les rayonnements UV, par exemple une phosphite, de la triazine, du benzotriazole, une éther-amine, par exemple du Tinuvin® commercialisé par CIBA ou du Chisorb® commercialisé par DOUBLE BOND, entre autres.

L'une au moins des compositions peut être introduite dans la structure de sécurité autrement que par une impression. Par exemple, l'une au moins des couches de la structure de sécurité est un film de matière thermoplastique extrudé ou une enduction, qui incorpore un pigment ou un colorant fluorescent ou phosphorescent, voire qui est constituée par un composé fluorescent ou phosphorescent.

Le terme « composition » doit ainsi se comprendre largement comme englobant aussi bien un film solide qu'un dépôt ayant solidifié, tel qu'un dépôt d'encre par exemple ou un vernis.

La composition fluorescente et/ou la composition phosphorescente peuvent comporter un mélange de substances iridescentes présentant un effet interférentiel.

Parmi les substances iridescentes pouvant être utilisées selon l'invention, on peut notamment citer les extraits de nacre, les sels de plomb et les micas. A ce titre, les substances préférées sont les micas, car les extraits de nacre sont très coûteux, et les sels de plomb impliquent en raison de leur toxicité le respect de règles d'hygiène et de sécurité très strictes. Parmi les substances iridescentes qui conviennent, on préconise les micas enrobés avec au moins un oxyde métallique, et en particulier les produits commercialisés par la société Merck AG sous le nom de IRIODINE®, ces produits étant des micas enrobés de TᵢO₂ avec, le cas échéant, au moins un autre oxyde métallique.

La structure de sécurité peut se présenter sous la forme d'un élément de sécurité destiné à être intégré à tout document de sécurité, notamment un document papetier comportant des fibres naturelles et/ou synthétiques, notamment des fibres de cellulose.

La structure de sécurité peut avantageusement se présenter sous la forme d'un fil de sécurité ou d'un patch ou d'un film de sécurité. Alternativement, la structure de sécurité peut se confondre avec le document de sécurité, lorsque ce dernier comprend un substrat sur lequel les première et deuxième compositions sont appliquées directement, par exemple par impression, sur le substrat du document entier ou en bande. Dans le cas d'une structure de sécurité sous forme de fil, ce dernier peut être intégré à une masse papetière lors de la formation de la feuille, par exemple dans une machine à forme ronde ou à table plate. Dans ce cas, la feuille peut être formée de sorte à être équipée de fenêtres, constituant des ouvertures laissant apparaître au moins partiellement le fil de sécurité ou le patch.

L'invention a encore pour objet un document de sécurité incorporant une structure de sécurité telle que définie précédemment.

La structure de sécurité peut être observable des deux faces du document ou de seulement l'une des faces, selon les variantes. La structure de sécurité peut se confondre éventuellement avec le document, par exemple lorsque celui-ci comporte un substrat papetier ou autre qui est imprimé avec les première et deuxième compositions.

Le document de sécurité peut être choisi parmi les documents d'identité et les documents de valeur, par exemple les billets de banque, les tickets de spectacle ou de manifestations sportives, les chèques, les cartes d'identité, les passeports, les titres de transport, entre autres.

De préférence, chacune des compositions fluorescente et phosphorescente s'étend sur moins de l'étendue totale d'une face du document.

La composition fluorescente émet de préférence une couleur rouge, verte, bleue ou jaune sous illuminant UV à 365 nm. Il en est de même de la composition phosphorescente.

Le document de sécurité, ou la structure de sécurité qu'il comporte, peuvent comporter un ou plusieurs éléments de sécurité supplémentaires tels que définis ci-après.

Parmi les éléments de sécurité supplémentaires, certains sont détectables à l'œil, en lumière du jour ou en lumière artificielle, sans utilisation d'un appareil particulier. Ces éléments de sécurité comportent par exemple des fibres ou planchettes colorées, des fils imprimés ou métallisés totalement ou partiellement. Ces éléments de sécurité sont dits de premier niveau.

D'autres types d'éléments de sécurité supplémentaires sont détectables seulement à l'aide d'un appareil relativement simple, tel qu'une lampe émettant dans l'ultraviolet (UV) ou l'infrarouge (IR). Ces éléments de sécurité comportent par exemple des fibres, des planchettes, des bandes, des fils ou des particules. Ces éléments de sécurité peuvent être visibles à l'œil nu ou non, étant par exemple luminescents sous un éclairage d'une lampe de Wood émettant dans une longueur d'onde de 365 nm. Ces éléments de sécurité sont dits de deuxième niveau.

D'autres types d'éléments de sécurité supplémentaires nécessitent pour leur détection un appareil de détection plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, le document. Ces éléments de sécurité comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité sont dits de troisième niveau.

Le ou les éléments de sécurité supplémentaires présents au sein du document de sécurité, ou de la structure de sécurité qu'il comporte, peuvent présenter des caractéristiques de sécurité de premier, de deuxième ou de troisième niveau.

La composition phosphorescente peut contenir au moins un composé phosphorescent choisi parmi du sulfure de zinc ZN S DOPE et un mélange de sels inorganiques par exemple produit par la société GLOWBUG.

La composition fluorescente peut contenir au moins un composé fluorescent choisi parmi un copolymère de styrène acrylique de la société ARJOWIGGINS et un magnésium dopé au zinc sulfure de la société GLOWBUG.

L'invention a encore pour objet un procédé de fabrication d'une structure de sécurité telle que définie plus haut, dans lequel on dépose sur un support des première et deuxième compositions, respectivement fluorescente et phosphorescente, notamment sous illuminant UV à 365 nm, le dépôt s'effectuant de telle sorte que les deux compositions soit excitables simultanément à partir d'une même face de la structure. Le dépôt des compositions peut s'effectuer par impression, notamment une impression de façon repérée de l'une des compositions par rapport à l'autre. Le dépôt des compositions peut s'effectuer sur une seule face de la structure ou en variante sur les deux faces de la structure. Les compositions phosphorescente et fluorescente ont par exemple chacune une épaisseur comprise entre 1 et 6 µm.

L'invention a encore pour objet un procédé de fabrication d'un document de sécurité dans lequel on intègre à un substrat papetier une structure de sécurité selon l'invention, telle que définie ci-dessus.

L'invention a encore pour objet un procédé d'authentification d'un document comportant une structure de sécurité telle que définie ci-dessus, l'une des première et deuxième compositions de la structure de sécurité de document formant au moins un motif, le procédé comportant les étapes suivantes :
- on éclaire le document par l'illuminant défini,
- on vérifie l'authenticité du document au moyen du motif qui, à l'extinction de l'éclairage par l'illuminant prédéfini, apparait ou disparait ou qui change d'apparence en passant d'un motif positif ou négatif ou d'une couleur à une autre.

Dans un exemple de mise en œuvre, on observe une face de la structure sous illuminant UV et après extinction de l'illuminant UV, et l'on déduit de la comparaison des observations une information relative à l'authenticité du document. Cette comparaison peut s'effectuer de façon automatique au sein d'un appareil chargé de cette comparaison, le cas échéant. En particulier, sous illuminant UV, on observe à la fois la lumière émise par la composition fluorescente et la lumière émise par la composition phosphorescente et/ou une combinaison additive de ces dernières. Après extinction de l'illuminant UV, seule la lumière émise par la composition phosphorescente est observable. Selon les combinaisons décrites ci-dessus, il est ainsi possible de faire apparaître/disparaître des motifs formés par les première et/ou deuxième compositions ce qui, par comparaison entre la présence d'illuminant UV et après son extinction, permet d'authentifier le document.

L'invention pourra être mieux comprise à la lecture de la description détaillée qui va suivre, d'exemples de mise en œuvre non limitatifs de celle-ci, et l'examen du dessin annexé, sur lequel :
- la figure 1 représente isolément, de façon schématique et partielle, en vue de face, un exemple d'une structure de sécurité.
- la figure 2 est une section longitudinale, partielle et schématique, de la structure de sécurité,
- les figures 3a et 3b représentent la structure de la figure 1, respectivement lorsqu'observée sous UV et lorsque cesse l'illumination UV,
- les figures 3c et 3d sont des vues analogues aux figures 3a et 3b, d'une variante de réalisation,
- les figures 4a et 4b sont des vues analogues aux figures 3a et 3b, d'une autre variante de réalisation,
- les figures 5 à 12 sont des vues analogues à la figure 2, de variantes de réalisation,
- la figure 13 représente un exemple d'un document de sécurité incorporant une structure de sécurité, et
- la figure 14 est une vue analogue à la figure 2 d'une variante de réalisation.

On a représenté à la figure 1 un exemple de structure de sécurité 10.

Dans l'exemple de la figure 1, la structure de sécurité 10 se présente sous la forme d'un fil de sécurité, dont la largeur *l* est par exemple comprise entre 0,5 mm et 25 mm, ce fil étant destiné par exemple à être incorporé en bande dans un document de sécurité, s'étendant alors d'un bord de ce document au bord opposé, l'incorporation pouvant s'effectuer en fenêtre(s) ou en surface.

L'épaisseur de la structure 10 est d'une façon générale, par exemple comprise entre 12 et 45µm.

L'invention n'est pas limitée à une structure de sécurité sous forme de fil et ce qui suit s'applique à toute structure de sécurité se présentant sous une forme autre qu'un fil, par exemple en patch ou en foil, voire à une structure de sécurité constituée par le document lui-même.

La structure 10 comporte un support 11 qui est par exemple à structure monocouche ou multicouche, le support 11 comportant de préférence au moins une couche d'une matière thermoplastique, de préférence transparente, par exemple du PET.

La structure 10 peut comporter des vernis thermo adhésifs ou autres revêtements de surface destinés à améliorer son accroche au substrat, notamment fibreux, dans lequel ou sur lequel elle est fixée. La structure 10 peut comporter des éléments de sécurité additionnels tels que des éléments magnétiques ou autres, choisis parmi ceux de premier, deuxième ou troisième niveaux précités.

Le support 11 porte sur une face 14 une composition phosphorescente 12 recouverte d'une composition fluorescente 13.

La composition phosphorescente 12 est par exemple déposée par impression sur le support 11 et forme un ou plusieurs motifs 15, par exemple en écriture positive comme visible sur la figure 3b.

La composition fluorescente 13 est par exemple déposée sous la forme d'un aplat qui recouvre toute la face 14 du support 11 et les motifs 15 définis par la composition phosphorescente 12. La composition fluorescente 13 est par exemple déposée par impression.

Les compositions phosphorescente 12 et fluorescente 13 peuvent être choisies de manière à émettre par luminescence sous excitation UV, à 365 mm, une même couleur sensiblement à la même intensité, de telle sorte que sous éclairage UV, la structure 10 apparaisse du côté de la face 14 du support d'aspect sensiblement uniforme, comme illustré à la figure 3a, sans possibilité pour l'observateur de discerner les motifs 15 formés avec la composition phosphorescente 12.

Après extinction de l'illuminant UV, la couche de composition fluorescente 13 cesse d'émettre et l'on voit apparaître les motifs 15 définis par la composition phosphorescente 12, comme illustré à la figure 3b. La durée pendant laquelle les motifs 15 formés avec la composition 12 restent visibles dépend de la durée de rémanence de la composition phosphorescente. De préférence, cette durée de rémanence est supérieure ou égale à 3 secondes.

On peut également utiliser des compositions phosphorescente 12 et fluorescente 13 qui émettent par luminescence des couleurs différentes. Dans ce cas, sous éclairage UV à 365 mm, les deux compositions 12 et 13 émettent des lumières différentes qui, par synthèse additive là où les compositions se superposent, donnent des motifs 15 qui apparaissent d'une première couleur, sur un fond coloré 16 qui apparait d'une autre couleur, qui est celle de fluorescence de la composition fluorescente 13 dans l'exemple illustré à la figure 3c.

Par exemple, lors de l'utilisation d'une composition fluorescente 13 qui émet par fluorescence de la lumière bleue et d'une composition phosphorescente 12 qui émet par phosphorescence de la lumière jaune, sous éclairage UV les motifs 15 apparaissent en blanc, par synthèse additive là où les compositions se superposent, tandis que le fond 16 apparait en bleu. Lorsque l'on éteint l'excitation UV, les motifs 15 apparaissent en jaune pendant la durée de persistance de la composition phosphorescente 12, comme illustré à la figure 3d.

Dans l'exemple des figures 3a et 3b, l'impression réalisée avec la composition phosphorescente 12 est une impression en écriture positive.

On peut, sans sortir du cadre de la présente invention, réaliser cette impression en écriture négative, comme illustré aux figures 4a et 4b. Le terme « écriture » ne doit par être compris avec un sens limitatif et englobe les images et dessins en plus des caractères d'écriture usuels. Sous excitation UV, la structure de sécurité 10 apparait de couleur uniforme dans le cas de l'utilisation de compositions phosphorescente et fluorescente qui émettent par luminescence sensiblement la même couleur avec la même intensité. Sur la figure 4b, on voit qu'après extinction de la source UV, l'écriture négative définie par la composition phosphorescente 12 apparaît.

On peut encore utiliser des compositions phosphorescente et fluorescente qui émettent la même couleur, mais à des intensités différentes. Dans ce cas, sous UV et en supposant que la composition phosphorescente définisse des motifs en positif, le ou les motifs vont apparaître avec un contraste différent par rapport au fond comparativement à l'absence d'UV, en raison de l'addition des intensités lumineuses de la composition phosphorescente et de la composition fluorescente. Après extinction de la source UV, seuls les motifs définis par la composition phosphorescente apparaissent en positif.

Dans une variante, on superpose un motif défini par la composition phosphorescente sur un aplat de composition fluorescente, la composition phosphorescente émettant avec une intensité moindre que la composition fluorescente.

Dans la variante de réalisation de la figure 5, la composition fluorescente 13 est déposée sous forme d'aplat sur la face 14 du support 11, tandis que la composition phosphorescente 12 est déposée sous forme de motifs en écriture positive ou négative, selon les variantes. Par « aplat », il faut comprendre un dépôt homogène d'étendue suffisante pour s'étendre autour du motif au moins.

Dans la variante de réalisation de la figure 6, la composition fluorescente 13 est déposée sur la face 14 du support 11 sous la forme de motifs, en écriture positive ou négative, et la composition phosphorescente 12 est déposée sous la forme d'un aplat qui recouvre la composition fluorescente 13.

Dans l'exemple de la figure 7, la composition phosphorescente 12 est déposée sous la forme d'un aplat sur la face 14 du support 11, tandis que la composition fluorescente 13 est déposée de façon à définir des motifs en écriture positive ou négative, sur la composition phosphorescente 12.

Dans les exemples ci-dessus décrits en référence aux figures 2 et 5 à 7, les compositions phosphorescente 12 et fluorescente 13 sont situées d'un même côté du support 11.

On peut, sans sortir du cadre de la présente invention, disposer les compositions phosphorescente 12 et fluorescente 13 respectivement de part et d'autre du support 11, la composition fluorescente 13 étant par exemple déposée sur la face 14 et la composition phosphorescente 12 sur la face opposée 17, comme illustré à la figure 8, le support 11 étant au moins partiellement transparent là où les compositions 12 et 13 se superposent et/ou là où il se superpose avec la composition déposée sur la face 17.

Sur la figure 9, on a illustré une variante de réalisation dans laquelle les compositions phosphorescente 12 et fluorescente 13 sont disposées de façon juxtaposée et repérée d'un même côté du support 11. Dans cet exemple de réalisation, il n'y a pas de superposition des compositions 12 et 13.

Dans la variante de réalisation de la figure 10, les compositions 12 et 13 sont déposées respectivement de part et d'autre du support 11, la face 14 du support 11 étant par exemple imprimée avec la composition fluorescente 13 et la face opposée 17 avec la composition phosphorescente 12. Cette impression peut s'effectuer au repère, comme illustré.

Dans les variantes des figures 8 et 10, le support 11 est au moins partiellement transparent, de façon à permettre d'exciter la luminescence à partir d'une illumination de la structure 10 d'un même côté de celle-ci, et d'observer par ce même côté la lumière émise par luminescence à la fois par la composition fluorescente 13 et par la composition phosphorescente 12.

Le support 11 peut n'être que partiellement transparent, pouvant comporter des zones opaques 18, par exemple des métallisations, et des ajoures 19, comme illustré à la figure 11.

Les compositions 12 et 13 peuvent être imprimées au repère sur chacune des faces du support 11, de telle sorte que sur chacune des faces de la structure on puisse observer une juxtaposition de zones formées respectivement par la composition phosphorescente 12 et par la composition fluorescente 13. On observe ainsi des zones où les compositions 12 ou 13 situées de part et d'autre du support 11 se superposent toutes deux au moins partiellement avec une même zone opaque 18 du support 11, ce qui est le cas des zones S0, S3, S6, S9 sur la figure 11, et des zones ou les compositions phosphorescentes 13 respectivement situées de part et d'autre du support 11 se superposent avec des ajoures 19, ce qui est le cas des zones S1, S7. On observe également des zones où les compositions fluorescentes 13 respectivement situées de part et d'autre du support 11 se superposent avec des ajoures 19, ce qui est le cas des zones S4 et S10. On observe aussi des zones où les compositions fluorescente 12 et phosphorescente 13 respectivement situées de part et d'autre du support 11 se superposent, ce qui est le cas des zones S2, S5 et S8.

Selon la nature des compositions fluorescentes et phosphorescentes, on peut observer différents effets. On distingue ci-après deux côtés A et B d'illumination de la structure et d'observation de celle-ci, le côté A étant tourné vers la face 14 du support 11 et le côté B à l'opposé.

### Exemple 1 : Eclairage sous UV maintenu avec la composition phosphorescente 12 qui émet une lumière bleue et la composition fluorescente 13 une lumière jaune

| Observateur | Eclairage UV | Rendu visuel | | | | | | | | | | |
|---|---|---|---|---|---|---|---|---|---|---|---|---|
| | | So | S1 | S2 | S3 | S4 | S5 | S6 | S7 | S8 | S9 | S10 |
| A | A | bleu | bleu | jaune | jaune | jaune | bleu | bleu | bleu | jaune | jaune | jaune |
| B | B | jaune | bleu | bleu | bleu | jaune | jaune | jaune | bleu | bleu | bleu | jaune |
| A | B | zero | bleu | violet | zero | jaune | blanc | zero | bleu | violet | zero | jaune |
| B | A | zero | bleu | blanc | zero | jaune | violet | zero | bleu | blanc | zero | jaune |

Lorsque l'éclairage est maintenu du côté de la face B, que l'on observe de la face A, on voit du violet au niveau de la zone S2, ce qui correspond à l'émission de lumière bleue sous la composition fluorescente qui émet en jaune.

Lorsque l'éclairage est maintenu du côté de la face A, que l'on observe de la face B, on voit du blanc au niveau de la zone S8, ce qui correspond à l'émission de lumière jaune sous la couche de composition phosphorescente qui émet en bleu.

### Exemple 2 : Après extinction de l'éclairage UV avec la composition phosphorescente 12 qui émet en jaune et la composition fluorescente 13 en bleu

| Observateur | Après extinction éclairage UV | Rendu visuel | | | | | | | | | | |
|---|---|---|---|---|---|---|---|---|---|---|---|---|
| | | So | S1 | S2 | S3 | S4 | S5 | S6 | S7 | S8 | S9 | S10 |
| A | A | zero | zero | jaune | jaune | jaune | zero | zero | zero | jaune | jaune | jaune |
| B | B | jaune | zero | zero | zero | jaune | jaune | jaune | zero | zero | zero | jaune |
| A | B | zero | zero | jaune | zero | jaune intense | jaune | zero | zero | jaune | zero | jaune intense |
| B | A | zero | zero | jaune | zero | jaune intense | jaune | zero | zero | jaune | zero | jaune intense |

### Exemple 3 : Après extinction de l'éclairage UV avec du côté de la face A, la composition phosphorescente émet en jaune et la composition fluorescente émet en bleu et du côté de la face B la composition phosphorescente émet en bleu et la composition fluorescente émet en jaune

| Observateur | Après extinction Eclairage UV | Rendu visuel | | | | | | | | | | |
|---|---|---|---|---|---|---|---|---|---|---|---|---|
| | | So | S1 | S2 | S3 | S4 | S5 | S6 | S7 | S8 | S9 | S10 |
| A | A | zero | zero | jaune | jaune | jaune | zero | zero | zero | jaune | jaune | jaune |
| B | B | zero | bleu | bleu | bleu | zero | zero | zero | bleu | bleu | bleu | zero |
| A | B | zero | bleu | violet | zero | jaune | zero | zero | bleu | violet | zero | jaune |
| B | A | zero | bleu | blanc | zero | jaune | zero | zero | bleu | blanc | zero | jaune |

La figure 14 représente une variante de réalisation d'une structure de sécurité 10 selon l'invention.

Dans cet exemple, le support 11 est totalement transparent et comporte sur chacune de ses faces opposées des éléments 20 faisant barrière aux rayonnements ultraviolets (UV), appliqués par exemple sous la forme de couches respectivement sur la composition fluorescente 13 et sur la composition phosphorescente 12. En particulier, les éléments barrière 20 peuvent être disposés de part et d'autre du support 11 sans se superposer les uns aux autres.

De préférence, les éléments 20 faisant barrière aux rayonnements ultraviolets sont transparents aux rayonnements du visible de sorte que le motif qu'ils forment n'est visible que sous une excitation prédéfinie et invisible sous rayonnements du visible ce qui ajoute encore à la sécurité de la structure.

Les éléments barrière 20 peuvent correspondre à des impressions et/ou enductions réalisées sur le support 11.

Les éléments barrière 20 peuvent former un motif, lequel peut apparaître sous une excitation prédéfinie pour permettre l'authentification de la structure de sécurité 10.

La formation des éléments barrière 20 sur le support 11, notamment par impression et/ou enduction, peut être réalisée après la fabrication du support 11 revêtu des compositions fluorescentes 13 et phosphorescentes 12, permettant ainsi de personnaliser la structure de sécurité 10, par exemple sous forme de fil de sécurité, à l'aide des éléments barrière 20 disposés sous forme de motifs.

Les éléments barrière 20 peuvent être imprimés au repère sur chacune des faces du support 11, revêtues respectivement de la composition fluorescente 13 et de la composition phosphorescente 12. On observe ainsi des zones où les compositions 12 et 13 situées de part et d'autre du support 11 se superposent entre elles, ce qui est le cas des zones S1 et S3, et des zones où les compositions 12 et 13 situées de part et d'autre du support 11 se superposent toutes deux au moins partiellement avec un même élément barrière 20, ce qui est le cas des zones S0, S2 et S4.

Selon la nature des compositions fluorescente et phosphorescente, on peut observer différents effets. On distingue ci-après deux côtés A et B d'illumination de la structure et d'observation de celle-ci, le côté A étant tourné vers la face 14 du support 11 et le côté B à l'opposé.

### Exemple 4 : Eclairage sous UV maintenu avec la composition phosphorescente 12 qui émet une lumière bleue et la composition fluorescente 13 une lumière jaune

| Observateur | Eclairage UV | Rendu visuel | | | | |
|---|---|---|---|---|---|---|
| | | S0 | S1 | S2 | S3 | S4 |
| A | A | zero | jaune | jaune | jaune | zero |
| B | B | bleu | blanc | zero | blanc | bleu |
| A | B | zero | blanc | zero | blanc | zero |
| B | A | zero | bleu | zero | bleu | zero |

Lorsque l'éclairage est maintenu du côté de la face A que l'on observe de la face B, ou lorsque l'éclairage est maintenu du côté de la face B que l'on observe de la face A, on voit du blanc au niveau des zones S1 et S3, ce qui correspond à une émission de lumière jaune (ou bleue) sous la couche de composition phosphorescente (ou fluorescente) qui émet en bleu (ou en jaune).

Les modes de réalisation décrits précédemment peuvent être combinés entre eux. En particulier, le support 11 de la figure 14 peut comporter des zones opaques, telles que décrites précédemment, par exemple sous forme de métallisations, et/ou des éléments barrière aux rayonnements UV disposés par exemple entre des ajoures 19 tels que décrits précédemment.

En particulier, un support 11 comportant des éléments barrière 20 peut être réalisé à l'aide de deux films, notamment en polyester, le premier film servant de support pour l'impression et/ou l'enduction d'éléments barrière 20, lesquels constituent un deuxième film sur lequel les compositions fluorescentes et/ou phosphorescentes sont déposées.

En variante, il est prévu selon l'invention que la structure de sécurité comprend uniquement une première composition fluorescente et une deuxième composition phosphorescente sous forme d'aplat disposées respectivement de part et d'autre du support ajouré.

On a représenté sur la figure 12 une variante de réalisation dans laquelle la structure 10 comporte deux couches 11a et 11b transparentes.

Sur chaque couche transparente 11a et 11b on a déposé une couche partiellement opaque 18a, 19a et 18b et 19b. Un adhésif 25 assure la cohésion des couches 11a, 11b et des couches opaques ajourées.

Lorsque l'on observe sous illuminant UV la structure 10 depuis la face 14 de la couche 11a, en éclairant la structure depuis cette face, les lumières émises par luminescence par les compositions 12 et 13 s'ajoutent là ou les ajoures 19b permettent à la lumière émise par la composition fluorescente 13 de gagner la face 14, tandis que là ou cette lumière est bloquée par les zones opaques 18b, les motifs formés par les ajoures 19a ne sont observables qu'avec la lumière produite par la composition fluorescente 13.

On a représenté à la figure 13 un exemple de document de sécurité 30 incorporant une structure de sécurité 10 conforme à l'invention. Celle-ci se présente sous la forme d'un fil de sécurité incorporé en fenêtres, et s'étendant d'un bord à l'autre du document.

Bien entendu, l'invention n'est pas limitée aux exemples de réalisation qui viennent d'être décrits. On peut notamment combiner entre elles les particularités de réalisation des exemples qui viennent d'être décrits au sein de variantes non illustrées.

L'expression « comportant un » doit être comprise comme étant synonyme de « comportant au moins un », sauf si le contraire est spécifié.

## Revendications

1. Structure de sécurité (10) comportant :
- au moins une première composition fluorescente (13),
- au moins une deuxième composition phosphorescente (12), les première et deuxième compositions étant excitables simultanément par un illuminant prédéfini depuis une même première face (14) de la structure,
la structure de sécurité (10) se présentant sous la forme d'un fil de sécurité, d'un film de sécurité ou d'un patch, et
la première composition fluorescente étant superposée, au moins partiellement, à la deuxième composition phosphorescente,
et/ou,
les première et deuxième compositions étant appliquées au repère sur la structure de sécurité,
un support de la structure de sécurité incorporant au moins un élément barrière aux rayonnements UV et/ou au moins une couche barrière aux rayonnements UV étant appliquée sur l'une au moins des compositions fluorescente et phosphorescente.

2. Structure de sécurité (10) comportant :
- au moins une première composition fluorescente (13),
- au moins une deuxième composition phosphorescente (12), les première et deuxième compositions étant excitables simultanément par un illuminant prédéfini depuis une même première face (14) de la structure,
la structure de sécurité (10) se présentant sous la forme d'un fil de sécurité, d'un film de sécurité ou d'un patch, et
la première composition fluorescente étant superposée, au moins partiellement, à la deuxième composition phosphorescente,
et/ou,
les première et deuxième compositions étant appliquées au repère sur la structure de sécurité,
la structure de sécurité comportant une couche opaque ajourée (18, 19), les première (13) et deuxième (12) compositions se situant respectivement de part et d'autre de cette couche ou les première et deuxième compositions se situant d'un côté de cette couche et au moins une autre composition phosphorescente ou fluorescente se situant de l'autre côté de cette couche.

3. Structure de sécurité selon l'une des revendications précédentes, dans laquelle les lumières émises, sous éclairage par l'illuminant prédéfini, par la composition fluorescente (13) et par la composition phosphorescente (12) sont observables à partir d'une même face de la structure (10).

4. Structure de sécurité selon l'une quelconque des revendications précédentes, l'une des première (13) et deuxième (12) compositions formant un aplat qui est superposé à l'autre des première et deuxième compositions, laquelle forme au moins un motif (15).

5. Structure de sécurité selon l'une quelconque des revendications précédentes, dans laquelle l'une des première (13) et deuxième (12) compositions forme au moins un motif qui, à l'extinction de l'éclairage par l'illuminant prédéfini, apparaît ou disparaît, ou qui change d'apparence en passant d'un motif positif à négatif ou d'une couleur à une autre.

6. Structure de sécurité selon l'une quelconque des revendications précédentes, les première (13) et deuxième (12) compositions étant déposées par impression ou par dépôt d'un vernis.

7. Structure de sécurité selon l'une quelconque des revendications précédentes, les première (13) et deuxième (12) compositions émettant par luminescence une même couleur avec de préférence la même intensité.

8. Structure de sécurité selon la revendication 7, les première (13) et deuxième (12) composition émettant par luminescence une même couleur avec des intensités différentes, la composition phosphorescente (12) étant de préférence dans ce cas sur la composition fluorescente (13).

9. Structure de sécurité selon l'une des revendications 1 à 6, la première composition fluorescente (13) émettant, sous éclairage par l'illuminant prédéfini, une lumière visible d'une première couleur, la deuxième composition phosphorescente (12) émettant, sous éclairage par l'illuminant prédéfini, une lumière visible d'une deuxième couleur, différente de la première, et au moins une zone de superposition des première et deuxième compositions fluorescente et phosphorescente émettant, sous éclairage par l'illuminant prédéfini, une lumière visible d'une troisième couleur, résultant de la synthèse additive des première et deuxième couleur.

10. Structure de sécurité selon la revendication 2, la structure de sécurité comportant deux couches opaques ajourées (18, 19), les couches opaques étant de préférence ajourées différemment, l'une des première (13) et deuxième (12) compositions étant située entre les deux couches opaques ajourées et l'une (18b, 19b) des couches opaques ajourées se situant entre les deux compositions (12, 13).

11. Structure de sécurité selon l'une des revendications 1 à 9, la structure de sécurité comportant une couche opaque ajourée (18, 19), avec d'un côté de celle-ci les première (13) et deuxième (12) compositions respectivement fluorescente et phosphorescente, et de l'autre côté de cette couche opaque ajourée, des troisième et quatrième compositions respectivement fluorescente ou phosphorescente, avec de préférence une superposition d'au moins un ajoure avec d'une part l'une des première et deuxième compositions et d'autre part l'une des troisième et quatrième compositions, les première et troisième compositions étant de préférence décalées lorsque la structure est observée depuis la première face (14).

12. Structure de sécurité selon l'une quelconque des revendications précédentes, les éléments barrière aux rayonnements UV comportant un additif absorbant les rayonnements UV choisi parmi une phosphite, de la triazine, du benzotriazole et une éther-amine.

13. Structure de sécurité selon la revendication précédente, comportant un support transparent (11), le support (11) comportant sur chacune de ses faces opposées des éléments (20) barrière aux rayonnements UV appliqués respectivement sur la composition fluorescente (13) et sur la composition phosphorescente (12), les éléments barrière (20) étant de préférence appliqués après la fabrication du support (11) revêtu des compositions fluorescentes (13) et phosphorescentes (12).

14. Document de sécurité incorporant une structure de sécurité selon l'une quelconque des revendications 1 à 12.

15. Procédé d'authentification d'un document de sécurité (30) selon la revendication précédente, l'une des première (13) et deuxième (12) compositions de la structure de sécurité (10) du document formant au moins un motif, le procédé comprenant les étapes suivantes :
- éclairer le document par l'illuminant prédéfini,
- vérifier l'authenticité du document au moyen du motif qui, à l'extinction de l'éclairage par l'illuminant prédéfini, apparaît ou disparaît, ou qui change d'apparence en passant d'un motif positif à négatif ou d'une couleur à une autre.

## Patentansprüche

1. Sicherheitsstruktur (10), welche aufweist:
- wenigstens eine fluoreszierende erste Zusammensetzung (13),
- wenigstens eine phosphoreszierende zweite Zusammensetzung (12), wobei die erste und die zweite Zusammensetzung gleichzeitig durch eine vordefinierte Lichtart von derselben ersten Seite (14) der Struktur aus anregbar sind,
wobei die Sicherheitsstruktur (10) in der Form eines Sicherheitsfadens, einer Sicherheitsfolie oder eines Patches vorliegt, und
wobei die fluoreszierende erste Zusammensetzung wenigstens teilweise der phosphoreszierenden zweiten Zusammensetzung überlagert ist,
und/oder
wobei die erste und die zweite Zusammensetzung registerhaltig auf der Sicherheitsstruktur angebracht sind,
wobei in einen Träger der Sicherheitsstruktur wenigstens ein Sperrelement für die UV-Strahlungen integriert ist und/oder wenigstens eine Sperrschicht für die UV-Strahlungen auf wenigstens einer von der fluoreszierenden und der phosphoreszierenden Zusammensetzung angebracht ist.

2. Sicherheitsstruktur (10), welche aufweist:
- wenigstens eine fluoreszierende erste Zusammensetzung (13),
- wenigstens eine phosphoreszierende zweite Zusammensetzung (12), wobei die erste und die zweite Zusammensetzung gleichzeitig durch eine vordefinierte Lichtart von derselben ersten Seite (14) der Struktur aus anregbar sind,
wobei die Sicherheitsstruktur (10) in der Form eines Sicherheitsfadens, einer Sicherheitsfolie oder eines Patches vorliegt, und
wobei die fluoreszierende erste Zusammensetzung wenigstens teilweise der phosphoreszierenden zweiten Zusammensetzung überlagert ist,
und/oder
wobei die erste und die zweite Zusammensetzung registerhaltig auf der Sicherheitsstruktur angebracht sind,
wobei die Sicherheitsstruktur eine durchbrochene lichtundurchlässige Schicht (18, 19) aufweist, wobei die erste (13) und die zweite (12) Zusammensetzung sich auf der einen bzw. anderen Seite dieser Schicht befinden oder die erste und die zweite Zusammensetzung sich auf einer Seite dieser Schicht befinden und wenigstens eine weitere phosphoreszierende oder fluoreszierende Zusammensetzung sich auf der anderen Seite dieser Schicht befindet.

3. Sicherheitsstruktur nach einem der vorhergehenden Ansprüche, wobei das Licht, das unter Beleuchtung mit der vordefinierten Lichtart von der fluoreszierenden Zusammensetzung (13) und von der phosphoreszierenden Zusammensetzung (12) ausgesendet wird, von derselben Seite der Struktur (10) aus beobachtbar ist.

4. Sicherheitsstruktur nach einem der vorhergehenden Ansprüche, wobei eine von der ersten (13) und der zweiten (12) Zusammensetzung eine Volltonfläche bildet, welche der anderen von der ersten und der zweiten Zusammensetzung, welche wenigstens ein Muster (15) bildet, überlagert ist.

5. Sicherheitsstruktur nach einem der vorhergehenden Ansprüche, wobei eine von der ersten (13) und der zweiten (12) Zusammensetzung wenigstens ein Muster bildet, welches bei Erlöschen der Beleuchtung mit der vordefinierten Lichtart erscheint oder verschwindet oder welches sein Aussehen ändert, indem es von einem positiven zu einem negativen Muster oder von einer Farbe zu einer anderen übergeht.

6. Sicherheitsstruktur nach einem der vorhergehenden Ansprüche, wobei die erste (13) und die zweite (12) Zusammensetzung durch Drucken oder durch Aufbringung eines Lacks aufgebracht sind.

7. Sicherheitsstruktur nach einem der vorhergehenden Ansprüche, wobei die erste (13) und die zweite (12) Zusammensetzung ein und dieselbe Farbe mit vorzugsweise derselben Intensität durch Lumineszenz aussenden.

8. Sicherheitsstruktur nach Anspruch 7, wobei die erste (13) und die zweite (12) Zusammensetzung ein und dieselbe Farbe mit unterschiedlichen Intensitäten aussenden, wobei sich die phosphoreszierende Zusammensetzung (12) in diesem Fall vorzugsweise auf der fluoreszierenden Zusammensetzung (13) befindet.

9. Sicherheitsstruktur nach einem der Ansprüche 1 bis 6, wobei die fluoreszierende erste Zusammensetzung (13) unter Beleuchtung mit der vordefinierten Lichtart ein sichtbares Licht einer ersten Farbe aussendet, die phosphoreszierende zweite Zusammensetzung (12) unter Beleuchtung mit der vordefinierten Lichtart ein sichtbares Licht einer zweiten Farbe aussendet, die von der ersten verschieden ist, und wenigstens ein Überlagerungsbereich der fluoreszierenden bzw. phosphoreszierenden ersten und mit der die vordefinierten Lichtart ein sichtbares Licht einer dritten Farbe aussendet, die aus der additiven Synthese der ersten und zweiten Farbe resultiert.

10. Sicherheitsstruktur nach Anspruch 2, wobei die Sicherheitsstruktur zwei durchbrochene lichtundurchlässige Schichten (18, 19) aufweist, wobei die lichtundurchlässigen Schichten vorzugsweise unterschiedlich durchbrochen sind, wobei sich eine von der ersten (13) und zweiten (12) Zusammensetzung zwischen den zwei durchbrochenen lichtundurchlässigen Schichten befindet und eine (18b, 19b) der durchbrochenen lichtundurchlässigen Schichten sich zwischen den zwei Zusammensetzungen (12, 13) befindet.

11. Sicherheitsstruktur nach einem der Ansprüche 1 bis 9, wobei die Sicherheitsstruktur eine durchbrochene lichtundurchlässige Schicht (18, 19) aufweist, mit der fluoreszierenden bzw. phosphoreszierenden ersten (13) und zweiten (12) Zusammensetzung auf einer Seite derselben und mit einer fluoreszierenden bzw. phosphoreszierenden dritten und vierten Zusammensetzung auf der anderen Seite dieser durchbrochenen lichtundurchlässigen Schicht, mit vorzugsweise einer Überlagerung wenigstens einer Durchbrechung mit einerseits einer von der ersten und zweiten Zusammensetzung und andererseits einer von der dritten und vierten Zusammensetzung,
wobei die erste und dritte Zusammensetzung vorzugsweise versetzt sind, wenn die Struktur von der ersten Seite (14) aus betrachtet wird.

12. Sicherheitsstruktur nach einem der vorhergehenden Ansprüche, wobei die Sperrelemente für die UV-Strahlungen einen die UV-Strahlungen absorbierenden Zusatz aufweisen, der aus einem Phosphit, Triazin, Benzotriazol und einem Etheramin ausgewählt ist.

13. Sicherheitsstruktur nach dem vorhergehenden Anspruch, welche einen transparenten Träger (11) aufweist, wobei der Träger (11) auf jeder seiner einander gegenüberliegenden Seiten Sperrelemente (20) für die UV-Strahlungen aufweist, die auf der fluoreszierenden Zusammensetzung (13) bzw. auf der phosphoreszierenden Zusammensetzung (12) angebracht sind, wobei die Sperrelemente (20) vorzugsweise nach der Herstellung des mit der fluoreszierenden (13) und der phosphoreszierenden Zusammensetzung (12) beschichteten Trägers (11) angebracht werden.

14. Sicherheitsdokument, in das eine Sicherheitsstruktur nach einem der Ansprüche 1 bis 12 integriert ist.

15. Verfahren zur Authentifizierung eines Sicherheitsdokuments (30) nach dem vorhergehenden Anspruch, wobei eine von der ersten (13) und zweiten (12) Zusammensetzung der Sicherheitsstruktur (10) des Dokuments wenigstens ein Muster bildet, wobei das Verfahren die folgenden Schritte umfasst:
- Beleuchten des Dokuments mit der vordefinierten Lichtart,
- Überprüfen der Authentizität des Dokuments mittels des Musters, welches bei Erlöschen der Beleuchtung mit der vordefinierten Lichtart erscheint oder verschwindet oder welches sein Aussehen ändert, indem es von einem positiven zu einem negativen Muster oder von einer Farbe zu einer anderen übergeht.

## Claims

1. Security structure (10) comprising:
- at least one first fluorescent composition (13),
- at least one second phosphorescent composition (12), the first and second compositions being able to be excited simultaneously by a predefined illuminant from one and the same first face (14) of the structure,
the security structure (10) being in the form of a security thread, a security film or a patch, and
the first fluorescent composition being superposed, at least partially, on the second phosphorescent composition,
and/or
the first and second compositions being applied in register on the security structure,
a support of the security structure incorporating at least one barrier element to UV radiation and/or at least one barrier layer to UV radiation being applied on at least one of the fluorescent and phosphorescent compositions.

2. Security structure (10) comprising:
- at least one first fluorescent composition (13),
- at least one second phosphorescent composition (12), the first and second compositions being able to be excited simultaneously by a predefined illuminant from one and the same first face (14) of the structure,
the security structure (10) being in the form of a security thread, a security film or a patch, and
the first fluorescent composition being superposed, at least partially, on the second phosphorescent composition,
and/or
the first and second compositions being applied in register on the security structure,
the security structure comprising an apertured opaque layer (18, 19), the first (13) and second (12) compositions being located respectively on either side of this layer or the first and second compositions being located on one side of this layer and at least one other phosphorescent or fluorescent composition being located on the other side of this layer.

3. Security structure according to either of the preceding claims, in which the lights emitted, under illumination by the predefined illuminant, by the fluorescent composition (13) and by the phosphorescent composition (12) can be observed from one and the same face of the structure (10).

4. Security structure according to any one of the preceding claims, one of the first (13) and second (12) compositions forming a flat tint area which is superposed on the other of the first and second compositions, the other of the first and second compositions forming at least one pattern (15).

5. Security structure according to any one of the preceding claims, in which one of the first (13) and second (12) compositions forms at least one pattern which, on extinguishing the illumination by the predefined illuminant, appears or disappears, or which changes appearance by passing from a positive pattern to a negative pattern or from one colour to another.

6. Security structure according to any one of the preceding claims, the first (13) and second (12) compositions being deposited by printing or by deposition of a varnish.

7. Security structure according to any one of the preceding claims, the first (13) and second (12) compositions emitting by luminescence one and the same colour with preferably the same intensity.

8. Security structure according to Claim 7, the first (13) and second (12) compositions emitting by luminescence one and the same colour with different intensities, the phosphorescent composition (12) being preferably in this case on top of the fluorescent composition (13).

9. Security structure according to one of Claims 1 to 6, the first fluorescent composition (13) emitting, under illumination by the predefined illuminant, a visible light of a first colour, the second phosphorescent composition (12) emitting, under illumination by the predefined illuminant, a visible light of a second colour different from the first colour, and at least one zone of superposition of the first and second fluorescent and phosphorescent compositions emitting, under illumination by the predefined illuminant, a visible light of a third colour resulting from the additive synthesis of the first and second colours.

10. Security structure according to Claim 2, the security structure comprising two apertured opaque layers (18, 19), the opaque layers being preferably apertured differently, one of the first (13) and second (12) compositions being located between the two apertured opaque layers and one (18b, 19b) of the apertured opaque layers being located between the two compositions (12, 13) .

11. Security structure according to one of Claims 1 to 9, the security structure comprising an apertured opaque layer (18, 19) with, on one side of this layer, the respectively fluorescent and phosphorescent first (13) and second (12) compositions, and, on the other side of this apertured opaque layer, respectively fluorescent or phosphorescent third and fourth compositions, preferably with a superposition of at least one aperture with, on the one hand, one of the first and second compositions and, on the other hand, one of the third and fourth compositions,
the first and third compositions preferably being offset when the structure is observed from the first face (14).

12. Security structure according to any one of the preceding claims, the barrier elements to UV radiation comprising an additive that absorbs UV radiation chosen from a phosphite, triazine, benzotriazole and an ether amine.

13. Security structure according to the preceding claim, comprising a transparent support (11), the support (11) comprising on each of its opposite faces barrier elements (20) to UV radiation applied respectively to the fluorescent composition (13) and to the phosphorescent composition (12), the barrier elements preferably being applied after the manufacture of the support (11) coated with the fluorescent (13) and phosphorescent (12) compositions.

14. Security document incorporating a security structure according to any one of Claims 1 to 12.

15. Process for authenticating a security document (30) according to the preceding claim, one of the first (13) and second (12) compositions of the security structure (10) of the document forming at least one pattern, the process comprising the following steps:
- illuminating the document with the predefined illuminant,
- verifying the authenticity of the document by means of the pattern which, on extinguishing the illumination by the predefined illuminant, appears or disappears, or which changes appearance by passing from a positive pattern to a negative pattern or from one colour to another.
